# EUROPÄISCHE PATENTSCHRIFT

(11) **EP 3 879 023 B1**
(45) Veröffentlichungstag und Bekanntmachung des Hinweises auf die Patenterteilung: **10.04.2024**
(21) Anmeldenummer: 21157115.3
(22) Anmeldetag: 15.02.2021
(51) Int. Cl.: D06F 34/18, D06F 58/38, D06F 103/10, D06F 103/70, D06F 105/12

(54) **VERFAHREN ZUM NACHWEIS EINER BELADUNG EINER ROTIERENDEN TROMMEL IN EINER WÄSCHEBEHANDLUNGSMASCHINE, UND ENTSPRECHENDE WÄSCHEBEHANDLUNGSMASCHINE**
METHOD FOR DETECTING A LOAD OF A ROTATING DRUM IN A LAUNDRY TREATMENT MACHINE, AND CORRESPONDING LAUNDRY TREATMENT MACHINE
PROCÉDÉ DE DÉTECTION D'UN CHARGEMENT D'UN TAMBOUR ROTATIF DANS UN LAVE-LINGE, ET LAVE-LINGE CORRESPONDANT

(30) Priorität: 10.03.2020 DE 102020203000
(43) Veröffentlichungstag der Anmeldung: 15.09.2021
(73) Patentinhaber: BSH Hausgeräte GmbH, 81739 München (DE)
(72) Erfinder: Blanken, Maike, 13583 Berlin (DE); Evard, Sebastian, 13469 Berlin (DE); von der Waydbrink, Ekkehard, 10627 Berlin (DE)

(56) Entgegenhaltungen:
- EP-A1- 1 657 352
- WO-A1-2018/121850
- US-A1- 2011 088 278

## Beschreibung

Die Erfindung betrifft ein Verfahren zum Nachweis einer Beladung einer rotierenden Trommel in einer Wäschebehandlungsmaschine mit feuchten Wäschestücken innerhalb eines Detektionszeitraums ab Inbetriebsetzen der Wäschebehandlungsmaschine und mittels einer Sensoreinrichtung umfassend ein Paar von Elektroden zur Kontaktierung der Wäschestücke in der Trommel, eine Auswerteeinrichtung, Leitungen, welche die Auswerteeinrichtung mit den Elektroden verbinden, und einen in der Auswerteeinrichtung vorgesehenen Zähler.

Die Erfindung betrifft auch eine Wäschebehandlungsmaschine umfassend eine rotierbare Trommel zum Aufnehmen feuchter Wäschestücke und eine Sensoreinrichtung umfassend ein Paar von Elektroden zur Kontaktierung von Wäschestücken in der Trommel, eine Auswerteeinrichtung, Leitungen, welche die Auswerteeinrichtung mit den Elektroden verbinden, und einen in der Auswerteeinrichtung vorgesehenen Zähler.

Aus der EP 2 013 403 A1 geht ein Verfahren zum Betreiben eines Wäschetrockners hervor, bei welchem ein Sensorschaltkreis vorgesehen ist, welcher aus einem Kontakt mit feuchten Wäschestücken ein gepulstes Signal erzeugt. Dabei wird über Elektroden eine vom elektrischen Widerstand kontaktierender Wäschestücke abhängige Spannung gemessen und einem Komparator zugeführt, welcher je nachdem ob die gemessene Spannung über oder unter einem vorgegebenen Schwellwert liegt, das gepulste Signal von vorgegebener hoher Spannung oder Null erzeugt. Dieses wird sodann einem Zähler zugeführt, mit dessen Hilfe eine mittlere Frequenz des gepulsten Signals bestimmt wird. Diese mittlere Frequenz wird als Hinweis für die Trocknung der Wäschestücke verwendet. Abwesenheit des gepulsten Signals während eines Betreibens des Wäschetrockners wird als Hinweis auf eine Fehlfunktion verwendet.

Aus der US 4,385,452 A geht eine Wäschebehandlungsmaschine, insbesondere ein Wäschetrockner, der eingangs definierten Gattung hervor. Bei einem Trocknungsprozess von Wäschestücken im Wäschetrockner erfolgt mittels der Elektroden eine Reihe von Spannungsmessungen an den Wäschestücken, welche die Elektroden überbrücken.

Wenn eine gegebene Zahl jeweils konsekutiver Spannungsmessungen auf die Feuchtigkeit der Wäschestücke beziehbare Resultate liefern, wird der Zähler, welcher durch Impulse konstanter Frequenz inkrementiert wird, wieder zurück auf Null gesetzt. Wenn der Zähler einen vorbestimmten Grenzwert überschreitet, wird der Trocknungsprozess beendet.

Ein Verfahren mit den Merkmalen des Oberbegriffs des Anspruchs 1 ist aus US 2011/088278 A1 bekannt.

Die EP 1 657 352 A1 offenbart ein Verfahren zur fortlaufenden Ermittlung der Wäschefeuchte während des Trocknungsvorgangs. In diesem Verfahren werden die Ereignisse gezählt, wie oft die mittels Widerstandsmessung an Elektroden in der Wäsche festgestellte Feuchtigkeit einen vorbestimmten Wert überschreitet. Der Trocknungsvorgang wird beendet, wenn die Anzahl der Ereignisse pro Zeiteinheit einen Wert übersteigt der eine bestimmte Restfeuchte der Wäsche charakterisieren soll.

Neben der Erkennung möglicher Fehlfunktion einer Wäschebehandlungsmaschine ist es auch sinnvoll, eine in Betrieb gesetzte und insoweit ohne Problem funktionierende Wäschebehandlungsmaschine darauf zu überprüfen, ob sie überhaupt mit zu behandelnder Wäsche beladen wurde. Im Falle einer Wäschebehandlungsmaschine, die als Wäschetrockner funktioniert, bedeutet dies insbesondere zu überprüfen, ob die Wäschebehandlungsmaschine mit einer sinnvoll großen Menge an Wäsche von sinnvoll hoher Anfangsfeuchte beladen ist. Wenn die Wäschebehandlungsmaschine eine Trommel aufweist, die im Betrieb rotiert und die Wäschestücke gegeneinander bewegt, kann die zum Drehen der Trommel erforderliche mechanische Leistung gemessen und mit einem Schwellwert verglichen werden, wobei aus einer Unterschreitung des Schwellwerts auf eine fehlende Beladung geschlossen werden kann. Ebenso können vorhandene Elektroden zur Messung der Feuchte der Wäsche während des Trocknungsprozesses verwendet werden. Dabei allerdings kann die Genauigkeit der Messung durch die wegen des variierenden Kontaktes zwischen den Elektroden und den Wäschestücken einerseits und externe Störsignale, die durch geeignete Filtermaßnahmen aus den Messwerten eliminiert werden müssen, andererseits stark beeinträchtigt werden. Insbesondere die Filtermaßnahmen können die Genauigkeit der Messung dann beeinträchtigen, wenn ein relativ kleiner Posten von Wäschestücken mit nur wenig enthaltener Feuchte in der Wäschebehandlungsmaschine vorliegt.

Es besteht daher die Aufgabe, ein effektives Verfahren zum Nachweis einer Beladung einer rotierenden Trommel in einer Wäschebehandlungsmaschine mit feuchten Wäschestücken sowie eine entsprechend ertüchtigte Wäschebehandlungsmaschine anzugeben.

Zur Lösung dieser Aufgabe angegeben wird ein Verfahren zum Nachweis einer Beladung einer rotierenden Trommel in einer Wäschebehandlungsmaschine mit feuchten

Wäschestücken innerhalb eines Detektionszeitraums ab Inbetriebsetzen der Wäschebehandlungsmaschine und mittels einer Sensoreinrichtung umfassend ein Paar von Elektroden zur Kontaktierung der Wäschestücke in der Trommel, eine Auswerteeinrichtung, Leitungen, welche die Auswerteeinrichtung mit den Elektroden verbinden, und einen in der Auswerteeinrichtung vorgesehenen Zähler. Bei diesem Verfahren setzt die Auswerteeinrichtung den Zähler mit dem Inbetriebsetzen auf Null, worauf die Auswerteeinrichtung während des Detektionszeitraums eine Reihe von Widerstandsmesswerten von den Elektroden aufnimmt, die Auswerteeinrichtung jeden Widerstandsmesswert mit einem Schwellwert vergleicht und den Zähler um 1 inkrementiert, falls der Widerstandsmesswert kleiner als der Schwellwert ist, und den Zähler nicht verändert, falls der Widerstandsmesswert größer als der Schwellwert oder gleich diesem ist. Weiter vergleicht die Auswerteeinrichtung einen Wert des Zählers mit einem ersten Grenzwert und bestimmt den Nachweis der Beladung als positiv, falls der Wert größer als der erste Grenzwert ist, und den Nachweis als negativ, falls der Wert kleiner als der erste Grenzwert oder gleich diesem ist.

Dieses Verfahren bestimmt einen Grad der Unterschreitung eines Schwellwerts durch die Widerstandsmessdaten und ist dadurch relativ tolerant gegen Rauschen in den Widerstandsmesswerten, wobei ein Großteil dieses Rauschens sich schon daraus ergibt, dass die in der rotierenden Trommel in Bewegung befindlichen Wäschestücke die Elektroden in schwankendem Maße überbrücken. Aufwändige Filtermaßnahmen für die von den Elektroden abgenommenen Signale sind daher entbehrlich. Filtermaßnahmen, die im Rahmen der gewöhnlichen Anwendung der Elektroden zur Bestimmung der restlichen Feuchte in einem trocknenden Wäscheposten angewendet werden, können deshalb im Rahmen des dem eigentlichen Trocknungsprozesses vorangehenden Nachweis, dass sich überhaupt ein Posten von zu trocknenden Wäschestücken in der Trommel befindet, unterbleiben.

Dieses Verfahren kann auch innerhalb eines besonders kurzen Detektionszeitraums abgeschlossen werden und somit dazu beitragen, den Einsatz von Energie für eine nutzlos laufende Wäschebehandlungsmaschine und einen Betrieb empfindlicher Komponenten der Wäschebehandlungsmaschine, beispielsweise einer Wärmepumpe, zu vermeiden.

Dieses Verfahren kann auch eine relativ hohe Messgenauigkeit und Zuverlässigkeit erreichen, indem auch ein sehr kleiner und wenig feuchter Posten von Wäschestücken von Wäschestücken nachweisbar ist. Bei geeigneter Auslegung kann in einer Wäschebehandlungsmaschine, die ausgelegt ist zum Trocknen eines Postens mit Wäschestücken von 5 kg bis 10 kg Trockenmasse und einer Feuchte von 50%, also einem Wassergehalt mit einer Masse von 50% der Trockenmasse der Wäschestücke, ein Posten von 0,1 kg Trockenmasse an Wäschestücken mit einer Feuchte von 10% (entsprechend einem kleinen Handtuch, an dem eine Person sich nasse Hände abgetrocknet hat), nachgewiesen werden. Dies ermöglicht auch, selbsttätig ablaufende Trocknungsprozesse für derart kleine Posten von Wäschestücken zu definieren und in entsprechend ertüchtigten Wäschebehandlungsmaschinen zur Verfügung zu stellen.

Eine vorhandene Wäschebehandlungsmaschine kann zur Anwendung des Verfahrens mit wenig Aufwand nachgerüstet werden, zumal das Verfahren vollständig oder jedenfalls ganz überwiegend durch entsprechende Änderung der Steuerungssoftware implementierbar ist. Eventuelle Änderungen der Hardware betreffen in erster Linie das Ein- und Ausschalten von Filtern für die von den Elektroden abzunehmenden Signale, die in Hardware implementiert sind.

In einer bevorzugten Weiterbildung des erfindungsgemäßen Verfahrens nimmt die Auswerteeinrichtung erste Rohmesswerte mit einer Messfrequenz von den Elektroden auf, und jeweils eine Vielzahl n₁ direkt aufeinanderfolgender erster Rohmesswerte wird zu einem entsprechenden zweiten Rohmesswert kombiniert. Die somit erhaltene Reihe zweiter Rohmesswerte kann damit mit oder ohne weitere Verarbeitung als Reihe von Widerstandsmesswerten im Verfahren angewendet werden.

Mit weiterem Vorzug beträgt diese Messfrequenz etwa 800 Hz.

Noch weiter bevorzugt wird bei dem Kombinieren jedes zweiten Rohmesswerts ein Mittelwert der entsprechenden ersten Rohmesswerte gebildet, wobei außerdem ein größter erster Rohmesswert und ein kleinster erster Rohmesswert aus den entsprechenden Rohmesswerten unberücksichtigt bleiben.

Vorzugsweise ist die Vielzahl n₁ der jeweils zu einem zweiten Rohmesswert zu kombinierenden ersten Rohmesswerte gleich 8.

Eine bevorzugte Weiterbildung der Erfindung sieht vor, dass jeder zweite Rohmesswert ein Widerstandsmesswert ist, also direkt und ohne weitere Verarbeitung im weiteren erfindungsgemäßen Verfahren angewendet wird. Dies ist wenig kompliziert und fehlersicher. Bei einer Messfrequenz um 800 Hz fallen allerdings zweite Rohmesswerte mit einer Frequenz 100 Hz an, was bei einer Detektionszeit der Größenordnung von einer von einer Minute zu 6000 oder einem Mehrfachen dieser Zahl zu verarbeitenden Einzeldaten führt und eine entsprechende Größe des Zählers erfordert.

Eine zur vorigen Weiterbildung alternative Weiterbildung der Erfindung sieht vor, dass die Auswerteeinrichtung jeden Widerstandsmesswert bildet als Minimum einer Vielzahl n₂ zeitlich aufeinanderfolgender zweiter Rohmesswerte. Dadurch wird die Frequenz, mit welcher die Widerstandsmesswerte anfallen, weiter abgesenkt und die Zahl der zu verarbeitenden Daten verringert. Bevorzugt ist die zweite Vielzahl n₂ gleich 100, entsprechend einer Verringerung der zu verarbeitenden Daten um einen Faktor 100. Bei der bevorzugten Messfrequenz von 800 Hz und der ebenfalls bevorzugten Vielzahl n₁ von 8 führt dies dazu, dass pro Sekunde der Detektionszeit ein Widerstandsmesswert anfällt, und bei einer Detektionszeit von einer Minute der Zähler nur bis 60 zählen können müsste, entsprechend der Notwendigkeit von sechs Bit an Zählergröße pro Minute Detektionszeit.

Gemäß einer weiteren bevorzugten Weiterbildung der Erfindung bestimmt die Auswerteeinrichtung für jeden Widerstandmesswert den Schwellwert aus einem Mittelwert mit jedem seit dem Inbetriebsetzen aufgenommenen Widerstandsmesswert und Subtraktion eines Abstandswertes von dem Mittelwert, wobei der Abstandswert größer als Null oder gleich Null ist. Es wird demnach ein variabler, gleitender Schwellwert definiert und angewendet, welcher aus den Widerstandsmesswerten selbst ermittelt wird und sich demgemäß dem jeweiligen Einzelfall anpassen kann. Dies macht die Ermittlung und Definition entsprechender und hinreichend allgemeingültiger Schwellwerte im Rahmen der Entwicklung der erfindungsgemäß auszustattenden Wäschepflegemaschine überflüssig und erhöht im Einzelfall auch die Genauigkeit des Nachweises.

Eine bevorzugte zusätzliche Weiterbildung der im vorigen Abschnitt beschriebenen Weiterbildung der Erfindung sieht vor, dass die Auswerteeinrichtung den bei Ablauf des Detektionszeitraums zuletzt gebildeten Mittelwert mit einem zweiten Grenzwert vergleicht und den Nachweis der Beladung als positiv bestimmt, falls der zuletzt gebildete Mittelwert kleiner als ein zweiter Grenzwert ist, und den Nachweis als negativ bestimmt, falls der zuletzt gebildete Mittelwert größer als der zweite Grenzwert oder gleich diesem ist. Damit wird ein zusätzliches Kriterium für den gewünschten Nachweis eingeführt und die Genauigkeit des Verfahrens weiter gesteigert.

Besonders bevorzugt ist es, dass zur Anwendung der Erfindung der Detektionszeitraum auf etwa eine Minute nach der Inbetriebsetzung bestimmt ist. Damit wird die hohe Genauigkeit des Verfahrens vorteilhaft zur Anwendung gebracht und die Erreichung des Ziels, unnötigen Betrieb des Wäschebehandlungsgerätes zu vermeiden, gefördert. Damit benötigt die Erfindung nur etwa ein Viertel der Zeit, die bei einem herkömmlichen Verfahren zum Nachweis einer Beladung einer Wäschepflegemaschine erforderlich ist.

Zur Lösung dieser Aufgabe angegeben wird auch eine Wäschebehandlungsmaschine umfassend eine rotierbare Trommel zum Aufnehmen feuchter Wäschestücke und eine Sensoreinrichtung umfassend ein Paar von Elektroden zur Kontaktierung von Wäschestücken in der Trommel, eine Auswerteeinrichtung, Leitungen, welche die Auswerteeinrichtung mit den Elektroden verbinden, und einen in der Auswerteeinrichtung vorgesehenen Zähler, bei welcher Wäschebehandlungsmaschine die Auswerteeinrichtung eingerichtet ist zum Durchführen des Verfahrens gemäß der Erfindung wie hierin erläutert.

Bevorzugt ist die erfindungsgemäße Wäschebehandlungsmaschine ein Wäschetrockner.

Bevorzugt ist die erfindungsgemäße Wäschebehandlungsmaschine zum Behandeln eines Postens von Wäschestücken mit einem Trockengewicht zwischen 5 kg und 10 kg bestimmt, wie es für eine Wäschebehandlungsmaschine zur Anwendung in einem privaten Haushalt üblich ist. Mit weiterem Vorzug ist diese Wäschebehandlungsmaschine bestimmt zum Trocknen der Wäschestücke, die mit einer Restfeuchte von etwa 50% in die Trommel eingebracht sind, während eines Zeitraums von etwa 2 Stunden. Bei dieser Wäschebehandlungsmaschine beträgt damit der Detektionszeitraum zum Nachweis einer Beladung gemäß der Erfindung weniger als 1% der Zeit, die für einen Trocknungsprozess insgesamt erforderlich ist.

Ausführungsbeispiele der Erfindung sind nachfolgend anhand der Figuren in der beigefügten Zeichnung erläutert. Es zeigen:
- Fig. 1: eine schematische Darstellung einer erfindungsgemäßen Wäschepflegemaschine;
- Fig. 2: ein Flussdiagramm eines ersten Ausführungsbeispiels des Verfahrens;
- Fig. 3: ein Flussdiagramm eines zweiten Ausführungsbeispiels des Verfahrens;
- Fig. 4: ein Flussdiagramm eines dritten Ausführungsbeispiels des Verfahrens;

Figur 1 zeigt eine Wäschebehandlungsmaschine 1 umfassend eine Trommel 2, welche um eine Achse 3 rotierbar und zum Aufnehmen feuchter Wäschestücke 4 bestimmt ist. Die Wäschebehandlungsmaschine 1 umfasst auch eine Sensoreinrichtung 5, 6, 7, 8 umfassend ein Paar von Elektroden 5 zur Kontaktierung von Wäschestücken 4 in der Trommel 2, eine Auswerteeinrichtung 6, Leitungen 7, welche die Auswerteeinrichtung 6 mit den Elektroden 5 verbinden, und einen in der Auswerteeinrichtung 6 vorgesehenen Zähler 8. Die Leitungen 7 sind überwiegend nur als ein Strich dargestellt, haben aber in der Realität selbstverständlich zweipolig zu sein.

Diese Wäschebehandlungsmaschine 1 ist ein Wäschetrockner zur Nutzung in einem privaten Haushalt und zum Behandeln eines Postens von Wäschestücken 4 mit einem Trockengewicht zwischen 5 kg und 10 kg bestimmt. Insbesondere ist vorgesehen, dass die Wäschestücke 4 mit einer Restfeuchte von etwa 50% in die Trommel 2 eingebracht werden und deren Trocknung auf eine Restfeuchte von im Wesentlichen Null während eines Zeitraums von etwa zwei Stunden erfolgt.

Gemäß herkömmlicher Praxis dient die Sensoreinrichtung 5, 6, 7, 8 dem Steuern eines Trocknungsprozesses für feuchte Wäschestücke 4 in der Trommel 2, wobei mit Hilfe der Elektroden 5 Widerstandsmessungen vorgenommen werden, aus denen auf die in den Wäschestücken 4 enthaltene restliche Feuchte geschlossen wird: Je geringer der elektrische Widerstand, den Wäschestücke 4 zwischen den Elektroden 5 bilden, desto größer ist die restliche Feuchte. Allerdings sind solche gemessenen Widerstände starken Schwankungen unterworfen, die sich dadurch ergeben, dass der Kontakt zwischen den Elektroden 5 und den Wäschestücken 4 aufgrund deren Bewegung in de rotierenden Trommel 2 starken Schwankungen unterworfen ist. Auch spielen Störsignale eine Rolle, die aufgrund einer Antennenwirkung der Elektroden 5 mit ihren Leitungen 7 in die Auswerteeinrichtung 6 eindringen und sich den gemessenen Widerstandswerten überlagern. Deswegen ist es erforderlich, dass einer Feuchtigkeitsmesseinrichtung 11 in der Auswerteeinrichtung 6 Filter vorgeschaltet sind, hier symbolisiert durch ein erstes Filter 9 und ein zweites Filter 10. Von diesen isst das zweite Filter 10 nur der Feuchtigkeitsmesseinrichtung 11 zugeordnet. Der Feuchtigkeitsmesseinrichtung 11 zugeordnet ist eine zweite Anzeigeeinrichtung 13, schematisch als Lampe dargestellt.

Des Weiteren weist die Auswerteeinrichtung 6 einen Zähler 8 auf, welchem Messwerte von den Elektroden 5 nur nach Filterung durch das erste Filter 9 zugeführt werden, wobei diese Filterung vorliegend folgendermaßen erfolgt: Die Auswerteeinrichtung 6 nimmt zunächst erste Rohmesswerte r1ⱼ mit einer vorgegebenen Messfrequenz, welche vorzugsweise etwa 800 Hz beträgt, von den Elektroden 5 auf, und kombiniert jeweils eine erste Vielzahl n₁ direkt aufeinanderfolgender erster Rohmesswerte r1ⱼ zu einem entsprechenden zweiten Rohmesswert r2ⱼ. Bei diesem Kombinieren jedes zweiten Rohmesswerts r2ⱼ wird ein Mittelwert der entsprechenden ersten Rohmesswerte r1ⱼ gebildet, wobei ein größter erster Rohmesswert und ein kleinster erster Rohmesswert aus den entsprechenden Rohmesswerten r1ⱼ unberücksichtigt bleiben. Besagte erste Vielzahl n₁ ist vorzugsweise gleich 8. Dem Zähler 8 ist die erste Anzeigeeinrichtung 12 zugeordnet, wiederum schematisch als Lampe dargestellt.

Jeder so erhaltene zweite Rohmesswert r2ⱼ kann ohne Weiteres als ein Widerstandsmesswert rᵢ angesehen und verwendet werden. Allerdings ist bei einer Messfrequenz von etwa 800 Hz die Frequenz, mit der somit erhaltene zweite Rohmesswerte r2ⱼ anfallen, mit 100 HZ immer noch sehr hoch. Setzt man den Detektionszeitraum to auf eine Minute fest, so fallen insgesamt etwa 6000 zweite Rohmesswerte r2ⱼ an, die einen Zähler 8 mit entsprechender Kapazität erfordern (oder einen Zähler 8, der bei hinreichender Maximalgröße in seiner Kapazität begrenzt ist und derart arbeitet, dass er stehenbleibt, wenn er seinen maximalen Zählwert erreicht hat, und nicht etwa durch einen herkömmlichen Überlauf wieder auf Null zurückgesetzt wird. Es ist von daher interessant, die Zahl der Widerstandsmesswerte rᵢ weiter zu reduzieren. Dazu kann die Auswerteeinrichtung 6 jeden Widerstandsmesswert rᵢ bilden als Minimum einer zweiten Vielzahl n₂ zeitlich aufeinanderfolgender zweiter Rohmesswerte r2ⱼ, wobei die zweite Vielzahl n₂ gleich 100 ist. Im hier erörterten Beispiel wird damit die Zahl der pro Detektionszeitraum auszuwertenden Widerstandsmesswerte von 6000 auf 60 reduziert.

Das in Fig. 2 als Flussdiagramm dargestellte Verfahren zum Nachweis einer Beladung einer rotierenden Trommel 2 in der Wäschebehandlungsmaschine 1 mit feuchten Wäschestücken 4 innerhalb eines Detektionszeitraums t_{D} ab Inbetriebsetzen der Wäschebehandlungsmaschine 1 und mittels einer Sensoreinrichtung 5, 6, 7, 8 umfassend ein Paar von Elektroden 5 zur Kontaktierung der Wäschestücke 4 in der Trommel 2, eine Auswerteeinrichtung 6, Leitungen 7, welche die Auswerteeinrichtung 6 mit den Elektroden 5 verbinden, und einen in der Auswerteeinrichtung 6 vorgesehenen Zähler 8, läuft insbesondere folgendermaßen ab: Die Auswerteeinrichtung 6 setzt den Zähler 8 mit dem Inbetriebsetzen auf Null. Wahrend des Detektionszeitraums t_{D} nimmt die Auswerteeinrichtung 6 eine Reihe von Widerstandsmesswerten rᵢ von den Elektroden (5) auf. Die Auswerteeinrichtung 6 vergleicht jeden Widerstandsmesswert rᵢ mit einem Schwellwert s; sie inkrementiert den Zähler 8 um Eins, falls der Widerstandsmesswert rᵢ kleiner als der Schwellwert s ist, und verändert den Zähler 8 nicht, falls der Widerstandsmesswert rᵢ größer als der Schwellwert s oder gleich diesem ist. Schließlich vergleicht die Auswerteeinrichtung 6 einen Wert z des Zählers 8 mit einem ersten Grenzwert g₁ und bestimmt den Nachweis der Beladung als positiv, falls der Wert z größer als der erste Grenzwert g₁ ist, und bestimmt den Nachweis als negativ, falls der Wert z kleiner als der erste Grenzwert g₁ oder gleich diesem ist. Dazu wird ein Zählparameter i zunächst gleich Null gesetzt, ebenso ein Zeitparameter t und der Wert z des Zählers 8. Mit jedem Aufnehmen eines Widerstandmesswerts rᵢ wird der Zählparameter i um Eins inkrementiert. Es erfolgt sodann der Vergleich dieses Widerstandmesswerts rᵢ mit dem Schwellwert s, und gegebenenfalls Inkrementieren des Zählers 8 um Eins. Dies wird in einer Schleife so lange wiederholt, bis der Zeitparameter t die Länge des Detektionszeitraums t_{D} überschreitet. Sodann wird der Wert des Zählers 8 mit dem ersten Grenzwert g₁ verglichen, und der Nachweis wird dementsprechend als positiv oder negativ bestimmt, wie in Fig. 2 mit Plus- und Minuszeichen angedeutet.

Die Figuren 3 bis 4 zeigen Flussdiagramme bevorzugter Ausführungsformen des Verfahrens. Nicht dargestellt sind dabei Schritte, in denen erste Rohmesswerte r1ⱼ zu zweiten Rohmesswerten r2ⱼ verarbeitet werden. Solche Schritte entsprechen der Filterung des in Fig. 1 dargestellten ersten Filters 9, wie sie oben detailliert beschrieben sind.

Allerdings zeigt Figur 3 eine Ausführungsform des Verfahrens, bei der die Auswerteeinrichtung 6 jeden Widerstandsmesswert rᵢ bildet als Minimum einer zweiten Vielzahl n₂ zeitlich aufeinanderfolgender zweiter Rohmesswerte r2ⱼ, wobei die zweite Vielzahl gleich 100 sein mag. Damit mag die Zahl der pro Detektionszeitraum t_{D} auszuwertenden Widerstandsmesswerte von 6000 auf 60 reduziert werden. Zu diesem Zweck dienen gemäß Fig. 3 ein zweiter Zählparameter j und ein Flag f, welche beide initial jeweils auf Null gesetzt werden. Teilintervalle Zwischen Zeitpunkten tⱼ₋₁ und tⱼ des in n₂ untereinander gleichlange Teilintervalle aufgeteilten Detektionszeitraum to werden mittels des zweiten Zählparameters j identifiziert, und über jedes dieser Zeitintervall wird ermittelt, ob es einen Widerstandsemesswert rᵢ gibt, welcher kleiner ist als der Schwellwert s. idt dies der Fall, so wird das Flag gleich Eins gesetzt. Nach Ablauf jedes Teilintervalls wird nur noch ermittelt, ob das Flag gleich 1 ist. Falls ja, wird der Zähler 8 um Eins inkrementiert. Der Nachweis erfolgt am Ende des Detektionszeitraums wie gemäß Fig. 2.

Im Verfahren gemäß Figur 4 bestimmt die Auswerteeinrichtung 6 für jeden Widerstandmesswert rᵢ einen gleitenden Schwellwert sᵢ aus einem Mittelwert mᵢ mit jedem seit dem Inbetriebsetzen aufgenommenen Widerstandsmesswert rᵢ und Subtraktion eines Abstandswertes a von dem Mittelwert mᵢ, wobei der Abstandswert a größer als Null oder gleich Null ist. Damit bestimmt sich der jeweils anzusetzende Schwellwert aus Daten, die im Verfahren selbst gewonnen werden (abgesehen von dem evdtl. Angesetzten Abstandswert a), und passt sich somit dem Einzelfall an. Figur 4 beschreibt die Ermittlung des gleitenden Mittelwertes mᵢ nicht direkt, sondern deutete dies nur durch den Ausdruck mᵢ₊₁(mᵢ) an, welcher die Abhängigkeit zwischen aufeinanderfolgenden gleitenden Mittelwerten zeigt. Neben dem Nachweiskriterium, dass am Ende des Detektionszeitraums t_{D} der Wert z des Zählers 8 den ersten Grenzwert überschreitet, kommt ein zusätzliches Nachweiskriterium zum Einsatz. Dies erfolgt so, dass die Auswerteeinrichtung 6 den bei Ablauf des Detektionszeitraums t_{D} zuletzt gebildeten Mittelwert mᵢ mit einem zweiten Grenzwert g₂ vergleicht und den Nachweis der Beladung als positiv bestimmt, falls der zuletzt gebildete Mittelwert mᵢ kleiner als der zweite Grenzwert g₂ ist, und den Nachweis als negativ bestimmt, falls der zuletzt gebildete Mittelwert größer als der zweite Grenzwert g₂ oder gleich diesem ist.

Ein wesentlicher Nutzen der Erfindung liegt darin, dass der Detektionszeitraum t_{D} auf etwa eine Minute nach der Inbetriebsetzung bestimmt sein kann, womit eine Reduzierung des für herkömmliche Verfahren notwendigen Detektionszeitraums um 75 % verbunden ist. Die Erfindung erreicht somit im Vergleich mit herkömmlicher Praxis in geringerer Zeit einen bedeutend präziseren Nachweis einer Beladung in einer Wäschepflegemaschine.

### BEZUGSZEICHENLISTE

- 1: Wäschebehandlungsmaschine
- 2: Trommel
- 3: Achse
- 4: Wäschestück
- 5: Elektrode
- 6: Auswerteeinrichtung
- 7: Leitung
- 8: Zähler
- 9: Erstes Filter
- 10: Zweites Filter
- 11: Feuchtigkeitsmesseinrichtung
- 12: Erste Anzeigeeinrichtung
- 13 14: Zweite Anzeigeeinrichtung
- a: Abstandswert
- f: Flag
- g₁: Erster Grenzwert
- g₂: Zweiter Grenzwert
- mᵢ: gleitender Mittelwert
- n₁: Erste Vielzahl
- n₂: Zweite Vielzahl
- r1ⱼ: erster Rohmesswert
- r2ⱼ: zweiter Rohmesswert
- s: Schwellwert
- sᵢ: gleitender Schwellwert
- t: Zeit
- t_{D}: Detektionszeitraum
- z: Wert des Zählers 8

## Patentansprüche

1. Verfahren zum Nachweis einer Beladung einer rotierenden Trommel (2) in einer Wäschebehandlungsmaschine (1) mit feuchten Wäschestücken (4) innerhalb eines Detektionszeitraums (tD) ab Inbetriebsetzen der Wäschebehandlungsmaschine (1) und mittels einer Sensoreinrichtung (5, 6, 7, 8) umfassend ein Paar von Elektroden (5) zur Kontaktierung der Wäschestücke (4) in der Trommel (2), eine Auswerteeinrichtung (6), Leitungen (7), welche die Auswerteeinrichtung (6) mit den Elektroden (5) verbinden, und einen in der Auswerteeinrichtung (6) vorgesehenen Zähler (8), bei welchem Verfahren:
a) die Auswerteeinrichtung (6) den Zähler (8) mit dem Inbetriebsetzen auf Null setzt;
b) die Auswerteeinrichtung (6) während des Detektionszeitraums (t_{D}) eine Reihe von Widerstandsmesswerten (rᵢ) von den Elektroden (5) aufnimmt;
**dadurch gekennzeichnet, daß**
c) die Auswerteeinrichtung (6) jeden Widerstandsmesswert (rᵢ) mit einem Schwellwert (s) vergleicht und den Zähler (8) um 1 inkrementiert, falls der Widerstandsmesswert (rᵢ) kleiner als der Schwellwert (s) ist, und den Zähler (8) nicht verändert, falls der Widerstandsmesswert (rᵢ) größer als der Schwellwert (s) oder gleich diesem ist;
d) die Auswerteeinrichtung (6) den Wert (z) des Zählers (7) mit einem ersten Grenzwert (g₁) vergleicht und den Nachweis der Beladung als positiv bestimmt, falls der Wert (z) größer als der erste Grenzwert (g₁) ist, und den Nachweis als negativ bestimmt, falls der Wert (z) kleiner als der erste Grenzwert (g₁) oder gleich diesem ist.

2. Verfahren nach Anspruch 1, bei welchem die Auswerteeinrichtung (5) erste Rohmesswerte (r1ⱼ) mit einer Messfrequenz von den Elektroden aufnimmt, und jeweils eine erste Vielzahl (n1) direkt aufeinanderfolgender erster Rohmesswerte (r1ⱼ) zu einem entsprechenden zweiten Rohmesswert (r2ⱼ) kombiniert.

3. Verfahren nach Anspruch 2, bei dem die Messfrequenz etwa 800 Hz beträgt.

4. Verfahren nach einem der Ansprüche 2 und 3, bei welchem bei dem Kombinieren jedes zweiten Rohmesswerts (r2ⱼ) ein Mittelwert der entsprechenden ersten Rohmesswerte (r1ⱼ) gebildet wird, wobei ein größter erster Rohmesswert und ein kleinster erster Rohmesswert aus den entsprechenden Rohmesswerten (r1ⱼ) unberücksichtigt bleiben.

5. Verfahren nach einem der Ansprüche 2 bis 4, bei dem die erste Vielzahl (n₁) gleich 8 ist.

6. Verfahren nach einem der Ansprüche 2 bis 5, bei dem jeder zweite Rohmesswert (r2ⱼ) ein Widerstandsmesswert (rᵢ) ist.

7. Verfahren nach einem der Ansprüche 2 bis 5, bei dem die Auswerteeinrichtung (5) jeden Widerstandsmesswert (rᵢ) bildet als Minimum einer zweiten Vielzahl (n₂) zeitlich aufeinanderfolgender zweiter Rohmesswerte (r2ⱼ).

8. Verfahren nach Anspruch 7, bei dem die zweite Vielzahl (n₂) gleich 100 ist.

9. Verfahren nach einem der Ansprüche 6 bis 8, bei dem die Auswerteeinrichtung (5) für jeden Widerstandmesswert (rᵢ) einen gleitenden Schwellwert (sᵢ) bestimmt aus einem Mittelwert (mᵢ) mit jedem seit dem Inbetriebsetzen aufgenommenen Widerstandsmesswert (rᵢ) und Subtraktion eines Abstandswertes (a) von dem Mittelwert (mᵢ), wobei der Abstandswert (a) größer als Null oder gleich Null ist.

10. Verfahren nach Anspruch 9, bei dem die Auswerteeinrichtung (5) den bei Ablauf des Detektionszeitraums (t_{D}) zuletzt gebildeten Mittelwert (mᵢ) mit einem zweiten Grenzwert (g₂) vergleicht und den Nachweis der Beladung als positiv bestimmt, falls der zuletzt gebildete Mittelwert (mᵢ) kleiner als der zweite Grenzwert (g₂) ist, und den Nachweis als negativ bestimmt, falls der zuletzt gebildete Mittelwert größer als der zweite Grenzwert (g₂) oder gleich diesem ist.

11. Verfahren nach einem der vorigen Ansprüche, bei dem der Detektionszeitraum (t_{D}) auf etwa eine Minute nach der Inbetriebsetzung bestimmt ist.

12. Wäschebehandlungsmaschine (1) umfassend eine rotierbare Trommel (2) zum Aufnehmen feuchter Wäschestücke (4) und eine Sensoreinrichtung (5, 6, 7, 8) umfassend ein Paar von Elektroden (5) zur Kontaktierung von Wäschestücken (4) in der Trommel (2), eine Auswerteeinrichtung (6), Leitungen (7), welche die Auswerteeinrichtung (6) mit den Elektroden (5) verbinden, und einen in der Auswerteeinrichtung (6) vorgesehenen Zähler (8), **dadurch gekennzeichnet, dass** die Auswerteeinrichtung (6) eingerichtet ist zum Durchführen des Verfahrens gemäß einem der vorigen Ansprüche.

13. Wäschebehandlungsmaschine (1) nach Anspruch 12, welche ein Wäschetrockner ist.

14. Wäschebehandlungsmaschine (1) nach einem der Ansprüche 12 und 13, welche zum Behandeln eines Postens von Wäschestücken (3) mit einem Trockengewicht zwischen 5 kg und 10 kg bestimmt ist.

15. Wäschebehandlungsmaschine (1) nach Anspruch 14, welche zum Trocknen der Wäschestücke (3), die mit einer Restfeuchte von etwa 50% in die Trommel (2) eingebracht sind, während eines Zeitraums von etwa 2 Stunden bestimmt ist.

## Claims

1. Method for detecting a load of a rotating drum (2) in a laundry treatment machine (1) with damp items of laundry (4) within a detection time interval (t_{D}) from commissioning the laundry treatment machine (1) and by means of a sensor facility (5, 6, 7, 8) comprising a pair of electrodes (5) for making contact with the items of laundry (4) in the drum (2), an evaluation facility (6), lines (7), which connect the evaluation facility (6) with the electrodes (5) and a counter (8) provided in the evaluation facility (6), in which method:
a) the evaluation facility (6) sets the counter (8) to zero with the commissioning;
b) the evaluation facility (6) records a series of resistance measured values (rᵢ) of the electrodes (5) during the detection time interval (t_{D});
**characterised in that**
c) the evaluation facility (6) compares each resistance measured value (rᵢ) with a threshold value (s) and increments the counter (8) by 1 if the resistance measured value (rᵢ) is smaller than the threshold value (s) and does not change the counter (8) if the resistance measured value (rᵢ) is greater than the threshold value (s) or is equal to the same;
d) the evaluation facility (6) compares the value (z) of the counter (7) with a first limit value (gi) and determines the detection of the loading as positive if the value (z) is greater than the first limit value (g₁) and determines the detection as negative if the value (z) is lower than the first limit value (g₁) or is equal thereto.

2. Method according to claim 1, in which the evaluation facility (5) records first raw measured values (r1ⱼ) with a measuring frequency of the electrodes, and in each case combines a first plurality (n1) of directly consecutive first raw measured values (r1ⱼ) to form a corresponding second raw measured value (r2ⱼ).

3. Method according to claim 2, in which the measuring frequency amounts to approximately 800 Hz.

4. Method according to one of claims 2 and 3, in which, with the combination of each second raw measured value (r2ⱼ), an average value of the corresponding first raw measured value (r1ⱼ) is formed, wherein a largest first raw measured value and a smallest first raw measured value from the corresponding raw measured values (r1ⱼ) remain disregarded.

5. Method according to one of claims 2 to 4, in which the first plurality (n₁) is equal to 8.

6. Method according to one of claims 2 to 5, in which each second raw measured value (r2ⱼ) is a resistance measured value (rᵢ).

7. Method according to one of claims 2 to 5, in which the evaluation facility (5) forms each resistance measured value (rᵢ) as a minimum of a second plurality (n₂) of temporally consecutive second raw measured values (r2ⱼ).

8. Method according to claim 7, in which the second plurality (n₂) is equal to 100.

9. Method according to one of claims 6 to 8, in which the evaluation facility (5), for each resistance measured value (rᵢ), determines a floating threshold value (sᵢ) from an average value (mᵢ) with each resistance measured value (rᵢ) recorded since the commissioning and subtraction of a distance value (a) from the average value (mᵢ), wherein the distance value (a) is greater than zero or equal to zero.

10. Method according to claim 9, in which the evaluation facility (5) compares the average value (mᵢ) last formed upon expiry of the detection time interval (t_{D}) with a second limit value (g₂) and determines the detection of the load as positive if the last formed average value (mᵢ) is smaller than the second limit value (g₂), and determines the detection as negative if the last formed average value is greater than the second limit value (g₂) or is equal thereto.

11. Method according to one of the preceding claims, in which the detection time interval (t_{D}) is scheduled for approximately one minute after the commissioning.

12. Laundry treatment machine (1) comprising a rotatable drum (2) for receiving damp items of laundry (4) and a sensor facility (5, 6, 7, 8) comprising a pair of electrodes (5) for making contact with items of laundry (4) in the drum (2), an evaluation facility (6), lines (7), which connect the evaluation facility (6) with the electrodes (5) and a counter (8) provided in the evaluation facility (6), **characterised in that** the evaluation facility (6) is designed to carry out the method according to one of the preceding claims .

13. Laundry treatment machine (1) according to claim 12, which is a tumble dryer.

14. Laundry treatment machine (1) according to one of claims 12 and 13, which is determined to treat a batch of items of laundry (3) with a dry weight of between 5 kg and 10 kg.

15. Laundry treatment machine (1) according to claim 14, which, in order to dry the items of laundry (3) which are introduced into the drum (2) with a residual moisture of approximately 50%, is determined during a time interval of approximately 2 hours.

## Revendications

1. Procédé de détection d'un chargement d'un tambour rotatif (2) dans une machine de traitement du linge (1) comprenant des pièces de linge mouillées (4) pendant une période de détection (tD) à partir de la mise en service de la machine de traitement du linge (1) et au moyen d'un dispositif de capteur (5, 6, 7, 8) comprenant une paire d'électrodes (5) pour venir en contact avec les pièces de linge (4) dans le tambour (2), un moyen d'évaluation (6), des lignes (7), qui connectent le moyen d'évaluation (6) aux électrodes (5), et un compteur (8) disposé dans le moyen d'évaluation (6), dans lequel procédé :
a) le moyen d'évaluation (6) met le compteur (8) à zéro à la mise en service,
b) le moyen d'évaluation (6) enregistre une série de valeurs de mesure de résistance (rᵢ) des électrodes durant la période de détection (t_{D}),
**caractérisé en ce que** :
c) le moyen d'évaluation (6) compare chaque valeur de mesure de résistance (rᵢ) à une valeur de seuil (s) et incrémente le compteur (8) de 1 dans le cas où la valeur de mesure de résistance est inférieure à la valeur de seuil (s), et ne change pas le compteur (8) dans le cas où la valeur de mesure de résistance (rᵢ) est supérieure ou égale à la valeur de seuil (s), et
d) le moyen d'évaluation (6) compare la valeur (z) du compteur (7) à une première valeur limite (g₁) et détermine la détection du chargement comme positive dans le cas où la valeur (z) est supérieure à la première valeur limite (g₁) et détermine la détection comme négative dans le cas où la valeur (z) est inférieure ou égale à la première valeur limite (g₁).

2. Procédé selon la revendication 1, dans lequel le moyen d'évaluation (5) enregistre des premières valeurs de mesure brutes (r1ⱼ) à une fréquence de mesure des électrodes, et associe respectivement une première pluralité (n1) de premières valeurs de mesure brutes (r1ⱼ) directement consécutives à une deuxième valeur de mesure brute (r2ⱼ) correspondante.

3. Procédé selon la revendication 2, dans lequel la fréquence de mesure est d'environ 800 Hz.

4. Procédé selon l'une des revendications 2 et 3, dans lequel, lors de l'association de chaque deuxième valeur de mesure brute (r2ⱼ), une moyenne des premières valeurs de mesures brutes correspondantes (r1ⱼ) est formée, dans lequel une première valeur brute maximale et une première valeur brute minimale des valeurs de mesure brutes correspondantes (r1ⱼ) ne sont pas prises en compte.

5. Procédé selon l'une des revendications 2 à 4, dans lequel la première pluralité (n1) est égale à 8.

6. Procédé selon l'une des revendications 2 à 5, dans lequel chaque deuxième valeur de mesure brute (r2ⱼ) est une valeur de mesure de résistance (rᵢ).

7. Procédé selon l'une des revendications 2 à 5, dans lequel le moyen d'évaluation (5) forme chaque valeur de mesure de résistance (rᵢ) en tant que minimum d'une deuxième pluralité (n₂) de deuxièmes valeurs de mesure brutes consécutives dans le temps (r2ⱼ).

8. Procédé selon la revendication 7, dans lequel la deuxième pluralité (n₂) est égale à 100.

9. Procédé selon l'une des revendications 6 à 8, dans lequel le moyen d'évaluation (5) détermine pour chaque valeur de mesure de résistance (rᵢ) une valeur de seuil glissante (sᵢ) à partir d'une valeur moyenne (mᵢ) avec chaque valeur de mesure de résistance (rᵢ) enregistrée depuis la mise en service et d'une soustraction d'une valeur d'écart (a) de la valeur moyenne (mᵢ), dans lequel la valeur d'écart (a) est supérieure ou égale à zéro.

10. Procédé selon la revendication 9, dans lequel le moyen d'évaluation (5) compare la valeur moyenne (mᵢ) formée en dernier à l'issue de la période de détection (t_{D}) à une deuxième valeur limite (g₂) et détermine la détection du chargement comme positive dans le cas où la valeur moyenne formée en dernier (mᵢ) est inférieure à la deuxième valeur limite (g₂), et détermine la détection comme négative dans le cas où la valeur moyenne formée en dernier (mᵢ) est supérieure ou égale à la deuxième valeur limite (g₂).

11. Procédé selon l'une des revendications précédentes, dans lequel la période de détection (t_{D}) est prédéterminée sur environ une minute après la mise en service.

12. Machine de traitement du linge (1) comprenant un tambour rotatif (2) pour recevoir des pièces de linge mouillées (4) et un dispositif de capteur (5, 6, 7, 8) comprenant une paire d'électrodes (5) pour venir en contact avec des pièces de linge (4) dans le tambour (2), un moyen d'évaluation (6), des lignes (7) qui connectent le moyen d'évaluation (6) aux électrodes (5), et un compteur (8) disposé dans le moyen d'évaluation (6),
**caractérisée en ce que** le moyen d'évaluation (6) est configuré pour exécuter le procédé selon l'une des revendications précédentes.

13. Machine de traitement du linge (1) selon la revendication 12, qui est un sèche-linge.

14. Machine de traitement du linge (1) selon l'une des revendications 12 et 13, qui est conçue pour traiter un lot de pièces de linge (3) d'un poids à sec entre 5 kg et 10 kg.

15. Machine de traitement du linge (1) selon la revendication 14, qui est conçue pour sécher des pièces de linge (3), qui sont introduites avec une humidité résiduelle d'environ 50 % dans le tambour (2), durant une période d'environ 2 heures.
